# EUROPÄISCHE PATENTSCHRIFT

(11) **EP 1 061 772 B1**
(45) Veröffentlichungstag und Bekanntmachung des Hinweises auf die Patenterteilung: **07.03.2007**
(21) Anmeldenummer: 00118844.0
(22) Anmeldetag: 19.07.1996
(51) Int. Cl.: H04R 25/02

(54) **Rohrkörper zur Schallübermittlung, insbesondere für ein Hörgerät**
Tubular body for sound transmission, in particular for hearing aids
Corps tubulaire de transmission sonore, notamment pour prothèses auditives

(30) Priorität: 03.08.1995 DE 19528482; 04.09.1995 DE 19532548; 26.10.1995 DE 19539821; 01.12.1995 DE 19544822; 17.01.1996 DE 19601535
(43) Veröffentlichungstag der Anmeldung: 20.12.2000
(62) Teilanmeldung aus: 96927520.5
(73) Patentinhaber: Borowsky, Hans-Dieter, 48485 Neuenkirchen (DE); Wesendahl, Theo, 48431 Rheine (DE); Löbbers, Edmund, 48485 Neuenkirchen (DE)
(72) Erfinder: Borowsky, Hans-Dieter, 48485 Neuenkirchen (DE); Jandaurek, Roman, 48429 Rheine (DE); Wesendahl, Theo, Dr., 48431 Rheine (DE); Löbbers, Edmund, 48485 Neuenkirchen (DE)
(74) Vertreter: Habbel, Hans-Georg

(56) Entgegenhaltungen:
- DE-U- 1 818 741
- US-A- 3 068 954
- US-A- 3 844 271
- US-A- 4 090 040
- US-A- 4 539 440
- US-A- 4 612 915

## Beschreibung

Die Erfindung bezieht sich auf einen Rohrkörper zur Schallübermittlung.

Insbesondere Hinter-dem-Ohr-Hörgeräte sind in großem Umfang im Einsatz, wobei die Schallübertragung über den äußeren Gehörgang zum Trommelfell erfolgt. Bei Hinter-dem-Ohr-Hörgeräten wird der Schall vom Mikrophon des Hörgerätes aufgenommen, nach audiologischer Vorgabe verstärkt und über den galvanisch angekoppelten Hörer abgestrahlt. Am Höreraustritt befindet sich in der Regel ein Hörwinkel oberhalb der Ohrmuschel für die Aufnahme eines Schallschlauches, der mittels einer Otoplastik in den äußeren Gehörgang führt. Somit strahlt der vom Hörgerät verstärkte Schall über den Schallschlauch und den Schallkanal oberhalb und dann vor der Ohrmuschel über die Otoplastik direkt in den Gehörgang und somit auf das Trommelfell.

Nachteilig bei diesen bekannten Hörgeräten wurde aber empfunden, daß die Schallführung, d. h. also der Schallschlauch, immer sichtbar vom Hinter-dem-Ohr-Hörgerät vor der Ohrmuschel in den äußeren Gehörgang verläuft.

Es sind auch bereits sogenannte In-dem-Ohr-Hörgeräte vorgeschlagen worden, die diesen Nachteil nicht aufweisen, insbesondere dann, wenn die sichtbare Fläche des In-dem-Ohr-Hörgerätes der Hautfarbe des jeweiligen Patienten angepaßt ist. Nachteilig bei diesen Anordnungen ist aber, daß der Gehörgang verschlossen wird, also nicht mehr offen ist, was von vielen Patienten als unangenehm empfunden wird.

In der US 30 68 954 wird vorgeschlagen, daß in das Ohr ein Paßstück eingesetzt wird, das auch als "Plug" bezeichnet wird. In diesem Ohrpaßstück sind drei Kanäle ausgearbeitet, wobei zwei Kanäle eine offene Verbindung zur Außenatmosphäre herstellen.

Das eigentliche Hörgerät, das beispielsweise hinter dem Ohr getragen wird, durchquert die Ohrmuschel mittels einer Schallleitung, die durch eine Öffnung in der Ohrmuschel führt, und zwar im Bereich der Cavum Conchae.

Die Verbindung zwischen Gehörgang und Hörgerät oder Hörhilfe führt also durch die Ohrmuschel und ist stets sichtbar. Dies zeigt besonders deutlich die Fig..5.

Auch die Anordnung nach Fig. 9 zeigt deutlich, daß nach außen hin ein Hörgerät oder eine Hörhilfe zu sehen ist, wobei bei dieser Ausführungsform der Gehörgang nicht durch ein Paßstück besetzt ist, aber er wird nach außen hin im wesentlichen durch ein Bauteil abgedeckt.

In der US.PS 38 44 271 wird vorgeschlagen, ein hinter dem Ohr angeordnetes Hörgerät mit dem eigentlichen Hörer durch ein Verbindungselement mit dem in das Ohr einzuführenden Stöpsel zu verbinden. Dieses Verbindungselement soll unmittelbar durch die Ohrmuschel hindurchgeführt werden. Der Durchstich erfolgt in der Helix und der Anti-Helix. Bei dieser Anordnung ist das Verbindungselement von außen sichtbar.

Bei dieser Anordnung ist das Ohr vollständig verschlossen und als besonders nachteilig wird empfunden, daß das Verbindungsteil so weit außerhalb des Kopfknochens liegt, daß es bei einer Drehbewegung im Bett unbedingt störend wirken muß.

Der Erfindung liegt die Aufgabe zugrunde, eine Schallübermittlungsvorrichtung zu schaffen, die möglichst unsichtbar angebracht werden kann, gleichzeitig aber auch die Schallübermittlung verbessert und durch die der Gehörgang nicht vollständig verschlossen wird.

Diese der Erfindung zugrundeliegende Aufgabe wird durch einen Rohrkörper gelöst, dessen eines Ende nach außen hinter dem Ohr zwischen dem Schläfenbein im Bereich des Pars petrosa und der Ohrmuschel hinter der Ohrmuschel mündet und dessen anderes Ende gehörgangseitig im Gehörgang mündet und am gehörgangseitigen Ende das Trommelfell beschallt.

Vorteilhafte Ausgestaltungen sind in den Unteransprüchen erläutert.

So wird einmal vorgeschlagen, daß der Rohrkörper an seinem freien Ende an die Schallaustrittsöffnung eines Hinter-dem-Ohr-Hörgerätes anschließbar ist. Weiterhin wird vorgeschlagen, daß der Rohrkörper selbst als Hörgerät ausgebildet ist und im Bereich des freien Endes das Mikrophon und am gehörgangseitigen Ende den Hörer trägt.

Der Rohrkörper kann auch nur den Hörer tragen und mit einem externen Gerät zur Aufnahme der Schallinformationen verbunden sein.

Wird der Rohrkörper an ein Hinter-dem-Ohr-Hörgerät angeschlossen, ist es wichtig, daß ein leichter, aber dichter Anschluß möglich ist, und so wird vorgeschlagen, eine zwischen dem Schallaustrittstutzen des Hörgerätes und einer Schalleitung vorgesehene Dichtmuffe einzusetzen, die eine nahezu spannungslose, aber schallwellendichte Verbindung der Wandung des Schallaustrittsstutzens mit der Wandung der Schalleitung z. B. des retroaurikulären Rohrkörpers ermöglicht.

Der Rohrkörper kann aus Kunststoff bestehen, wird aber vorzugsweise gemäß der Erfindung aus Titan hergestellt, womit er die erforderliche Festigkeit und Gewebeverträglichkeit aufweist. Wird der Rohrkörper aus Titan hergestellt, wird er vorzugsweise dreiteilig ausgebildet und besteht aus einem Ohrstück, einem Außenstück und einem Verbindungskörper, wobei das Ohrstück und das Außenstück in den Verbindungskörper eingeschraubt werden können, so daß dadurch gleichzeitig auch Längenverstellungen des eigentlichen Rohrkörpers möglich sind.

Insbesondere dann, wenn der Rohrkörper aus Titan besteht, erscheint es vorteilhaft, dafür Sorge zu tragen, daß eine sichere Lage des Rohrkörpers in der Körperöffnung gewährleistet ist, was vorzugsweise dadurch erreicht wird, daß die Außenseite des Rohrkörpers rutschfest gestaltet wird. Dies kann einmal durch eine entsprechende Aufrauhung oder partielle Verdickungen der Außenseite erfolgen, kann aber in gleicher Weise auch dadurch erfolgen, daß auf der Außenseite eine Art Gewinde angebracht wird, das dann auch die Möglichkeit gibt, ohne Hautverletzungen den Rohrkörper in der Körperöffnung zu verstellen. Natürlich können diese Maßnahmen auch dann vorgesehen werden, wenn der Rohrkörper aus Kunststoff besteht.

Mit anderen Worten ausgedrückt wird gemäß der vorliegenden Erfindung vorgeschlagen, daß ein Rohrkörper konzipiert wird, der mit einer Schallsignalaufnahme hinter dem Ohr versehen wird, nämlich zwischen Schläfenbein im Bereich des Pars petrosa und Ohrmuschel, so daß die Schallführung nicht sichtbar von hinten durch eine Körperöffnung in den Gehörgang des äußeren Ohres geführt wird und somit das Trommelfell beschallt werden kann.

Es ist offensichtlich, daß anstelle des Anschlusses eines Hinter-dem-Ohr-Hörgerätes an den Rohrkörper zum anderen auch die Möglichkeit bei den heutigen Fabrikationsmöglichkeiten besteht, daß der Rohrkörper selbst als Hörgerät ausgebildet ist. Alle erforderlichen elektrischen oder elektronischen Bauteile werden also in den Rohrkörper verlegt, der einenendes hinter dem Ohr frei endet und hier beispielsweise ein kleines Mikrophon tragen kann und der anderenendes frei im Gehörgang endet und hier im Rohrkörper oder Gehörgang den Hörer trägt. Mit dieser Anordnung wird daher das umständliche und überflüssige Hörgerät hinter dem Ohr vermieden, das nicht in allen Fällen sicher vom Ohr getragen werden kann und andererseits wird trotzdem erreicht, daß der Gehörgang nicht voll verschlossen wird.

Ausführungsbeispiele der Erfindung werden nachfolgend anhand der Zeichnungen erläutert. Die Zeichnungen zeigen dabei in
- Fig. 1: eine Schnittzeichnung durch das Ohr von vorne gesehen, das den im Gehörgang liegenden Rohrkörper verdeutlicht, in
- Fig. 2: eine abgeänderte Ausführungsform gemäß Fig. 1, bei der der im Gehörgang liegende Rohrkörper oben am oberen Ansatz der Ohrmuschel nach außen hin mündet, in
- Fig. 3: eine Schnittzeichnung - von hinter dem Ohr her ge sehen - die die Lage des Rohrkörpers und dessen Mündungen verdeutlicht, in
- Fig. 4: ein Hinter-dem-Ohr-Hörgerät mit Anschlußmöglichkeiten für eine Schalleitung, in
- Fig. 5: einen aus Metall bestehenden Rohrkörper und in
- Fig. 6: eine abgeänderte Ausführungsform und in
- Fig. 7: ein Geräteträgerrohr.

In den Zeichnungen ist mit 1 ein Rohrkörper bezeichnet, desen eines Ende im Gehörgang 4 und dessen anderes Ende zwischen der Rückseite der Ohrmuschel 7 und dem Schläfenbein mündet. Hierbei kann diese als Schalleintrittsöffnung 2 (Fig. 2 und 3) ausgebildete Mündung gleichzeitig als Mikrophon 3 ausgebildet sein. Innerhalb des Rohrkörpers 1 liegt am anderen Ende, das frei im Gehörgang 4 mündet, gemäß Fig. 3 ein Hörer 6 und es sind weitere elektrische Bauteile 5 erkennbar.

Bei der Darstellung gemäß Fig. 1 ist das Ohr von vorne gezeichnet und es ist der Gehörgang 4 erkennbar, in welchem der Rohrkörper 1 liegt, der nunmehr nach Durchdringen einer Körperöffnung frei hinter dem Ohr zwischen Schläfenbein und Ohrmuschel mündet.

Bei der Ausführungsform gemäß Fig. 2 ist der Rohrkörper 1 nach oben hin verlängert und mündet nunmehr am oberen Ansatz der Ohrmuschel 7 und ist dort mit einem Mikrophon 3 ausgerüstet, so daß die Aufnahme der Schallwellen von vorne erfolgen kann.

In allen drei Darstellungen gemäß den Fig. 1 bis 3 ist deutlich erkennbar, daß der Rohrkörper 1 von hinten durch eine Öffnung zwischen Schläfenbein und der Rückseite der Ohrmuschel in den Gehörgang 4 führt. Hierdurch wird auf jeden Fall erreicht, daß von außen nicht die Ohrmuschel 7 über einen Schallschlauch umgangen werden muß, wobei dieser Schallschlauch auch üblicherweise sichtbar ist.

Bei der Darstellung in Fig. 4 ist ein Hinter-dem-Ohr-Hörgerät 11 erkennbar, das mit einem Hörwinkel, d. h. einem Schallaustrittsstutzen 8 ausgerüstet ist. An diesen Schallaustrittsstutzen 8 schließt eine Schalleitung 9 an, die als gesondertes Bauteil ausgebildet sein kann oder aber auch direkt durch den Rohrkörper 1 gebildet werden kann. Entscheidend bei dieser Darstellung ist der Anschluß der Schalleitung 9 oder des Rohrkörpers 1 an den Schallaustrittsstutzen 8, wobei der Schallaustrittsstutzen 8 mit einer Dichtmuffe 10 versehen ist, die eine nahezu spannungslose, aber schallwellendichte Verbindung der Wandung des Schallaustrittsstutzens 8 mit der Wandung der retroaurikulären Schalleitung 9 ermöglicht, wobei diese Dichtmuffe 10 an der Außenseite des Schallaustrittsstutzens 8 vorgesehen ist und damit innerhalb der Schalleitung 9 oder des Rohrkörpers 1 liegt.

Der eigentliche Rohrkörper 1 kann aus Kunststoff bestehen, aber auch aus Metall gefertigt werden, dann vorzugsweise aus Titan, das besonders gewebefreundlich ist.

So ist in Fig. 5 und 6 ein solcher Rohrkörper 1 dargestellt, der aus Titan besteht und sich aus drei Einzelteilen aufbaut, nämlich einem Ohrstück 12, einem Verbindungsstück 15 und einem Außenstück 14, das hinter dem Ohr mündet. Diese drei Einzelteile werden durch Verschrauben miteinander verbunden, wobei das Außenstück 14 ein Außengewinde aufweist ebenso wie das Ohrstück 12 und das eigentliche Verbindungsstück 15 mit entsprechenden Innengewindebereichen versehen ist. Diese Art der Ausbildung hat den Vorteil, daß Längenanpassungen sowohl innerhalb des Gehörganges wie auch außerhalb des Kopfes möglich sind, indem nunmehr das Außenstück 14 gegenüber dem Verbindungsstück 15 in der Länge verschoben wird ebenso wie das Ohrstück 12, das in der Länge gegenüber dem Verbindungssstück 15 verschoben werden kann.

Es ist natürlich ein Bestreben, den eigentlichen Rohrkörper 1 möglichst ortsfest innerhalb der Körperöffnung festzulegen und hierzu wird vorgeschlagen, daß die Außenseite des eigentlichen Rohrkörper 1 in irgendeiner Form relativ rutschfest ausgebildet wird. Dies kann z. B. durch Gewinde erfolgen, das auf der Außenseite des in Fig. 5 dargestellten Rohrstückes 1 angeordnet wird, so daß nunmehr durch Verdrehen des gesamten Bauteiles, insbesondere des Verbindungsstückes 15, gegenüber der Körperöffnung eine Verstellung, aber auch eine Arretierung des Rohrkörpers 1 möglich ist.

Auch kann der Rohrkörper 1 gemäß Fig. 6 mit Verdichtungen versehen sein, die dann beidseits der Körperöffnung liegen.

Schließlich zeigt Fig. 7, daß es möglich ist, in den Rohrkörper 1 ein Geräteträgerrohr 16 einzusetzen, an dem alle erforderlichen elektrischen oder elektronischen Bauteile befestigt werden können, die die eigentliche Hörhilfe bilden, die nunmehr in dem Rohrkörper 1 angeordnet ist. Das Geräteträgerrohr 16 wird durch Federlappen 17 im Rohrkörper 1 bzw. in dem Bauteil 14 federnd festgelegt, und hierbei kann außerdem vorgesehen sein, daß zwischen dem Geräteträgerrohr 16 und der Innenseite des Rohrstückes 14 ein Isolierrohr angeordnet wird, das nunmehr zu einer besseren Schallführung beiträgt.

## Patentansprüche

1. Rohrkörper zur Schallübermittlung, **gekennzeichnet durch** einen Rohrkörper (1), dessen eines Ende nach außen zwischen Schläfenbein im Bereich Pars petrosa und Ohrmuschel hinter der Ohrmuschel mündet und dessen anderes Ende gehörgangseitig im Gehörgang mündet und am gehörgangseitigen Ende das Trommelfell beschallt.

2. Rohrkörper nach Anspruch 1, **dadurch gekennzeichnet, daß** das freie Ende des Rohrkörpers (1) hinter dem Ohr an die Schallaustrittsöffnung eines Hinter-dem-Ohr-Hörgerätes (11) anschließbar ist.

3. Rohrkörper nach Anspruch 1, **dadurch gekennzeichnet, daß** der Rohrkörper (1) im Bereich des freien Endes das Mikrophon (3) und am gehörgangseitigen Ende den Hörer (6) trägt.

4. Rohrkörper nach Anspruch 3, **dadurch gekennzeichnet, daß** das das Mikrophon (3) tragende Ende des Rohrkörpers (1) bis zum oberen Ansatz der Ohrmuschel (7) verlängert ist und sich nach vorne hin öffnet.

5. Rohrkörper nach Anspruch 3, **dadurch gekennzeichnet, daß** der Rohrkörper (1) nur den Hörer (6) trägt.

6. Rohrkörper nach Anspruch 2, **dadurch gekennzeichnet, daß** die Schallaustrittsöffnung des Hinter-dem-Ohr-Hörgerätes (11) mit einem Anschlußstutzen (8) ausgerüstet ist, der mit einem im Ohr des Patienten angeordneten Rohrkörper (1) in Verbindung bringbar ist.

7. Rohrkörper nach Anspruch 2, **gekennzeichnet durch** eine zwischen dem Schallaustrittsstutzen (8) des Hörgerätes (11) und einer Schalleitung (9) vorgesehene Dichtmuffe (10), die eine nahezu spannungslose, aber schallwellendichte Verbindung der Wandung des Schallaustrittsstutzens (8) mit der Wandung der Schalleitung (9) z. B. des retroaurikulären Rohrkörpers (1) ermöglicht.

8. Rohrkörper nach Anspruch 2, **dadurch gekennzeichnet, daß** die Dichtmuffe (10) an der Außenseite des Schallaustrittsstutzens (8) vorgesehen ist.

9. Rohrkörper nach einem der vorhergehenden Ansprüche, **dadurch gekennzeichnet, daß** der Rohrkörper (1) aus Titan gefertigt ist.

10. Rohrkörper nach einem der vorhergehenden Ansprüche, **dadurch gekennzeichnet, daß** der Rohrkörper (1) dreiteilig ausgebildet ist, wobei ein Ohrstück (12) und ein Außenstück (14) von einem Verbindungskörper (15) gehalten werden.

11. Rohrkörper nach Anspruch 10, **dadurch gekennzeichnet, daß** das Ohrstück (12) und das Außenstück (14) mittels Gewinde mit dem Verbindungsstück (15) verbunden sind, wobei das Ohrstück (12) und das Außenstück (14) mit Außengewinde und das Verbindungsstück (15) mit Innengewinde ausgerüstet sind.

12. Rohrkörper nach Anspruch 1, **dadurch gekennzeichnet, daß** der Rohrkörper (1) an seiner Außenseite rutschfest ausgebildet ist.

13. Rohrkörper nach Anspruch 12, **dadurch gekennzeichnet, daß** die Aufrauhung an der Außenseite des Rohrkörpers (1) durch eine gewindeartige Gestaltung erfolgt.

14. Rohrkörper nach einem der vorhergehenden Ansprüche, **gekennzeichnet durch** ein Geräteträgerrohr (16), das in den Rohrkörper (1) einsetzbar ist.

## Claims

1. Tubular body for sound transmission, **characterized by** a tubular body (1) whose one end terminates externally behind the auricle, between the temporal bone in the region of the pars petrosa and the auricle, and whose other end terminates inside the auditory canal and acoustically irradiates the tympanic membrane.

2. Tubular body according to Claim 1, **characterized in that** the free end of the tubular body (1) is connectable behind the ear to the acoustic outlet opening of a behind-the-ear hearing aid (11).

3. Tubular body according to Claim 1, **characterized in that** the tubular body (1) carries the microphone (3) in the region of its free end and the earphone (6) at its auditory-canal end.

4. Tubular body according to Claim 3, **characterized in that** the end of the tubular body (1) carrying the microphone (3) is extended as far as the upper appendage of the auricle (7), and has a forwards-directed opening.

5. Tubular body according to Claim 3, **characterized in that** the tubular body (1) carries the earphone (6) only.

6. Tubular body according to Claim 2, **characterized in that** the acoustic outlet opening of the behind-the-ear hearing aid (11) is equipped with a tubular connection (8) which is connectable to a tubular body (1) located inside the patient's ear.

7. Tubular body according to Claim 2, **characterized by** a sealing muff (10) which is provided between the acoustic outlet connection (8) of the hearing aid (11) and a sound conductor (9) and affords an almost slack, yet soundwave-tight, connection between the wall of the acoustic outlet connection (8) and the wall of the sound conductor (9) e.g. of the retro-auricular tubular body (1).

8. Tubular body according to Claim 2, **characterized in that** the sealing muff (10) is provided on the outside of the acoustic outlet connection (8).

9. Tubular body according to any one of the preceding claims, **characterized in that** the tubular body (1) is made of titanium.

10. Tubular body according to any one of the preceding claims, **characterized in that** the tubular body (1) is made in three parts, with an earpiece (12) and an outer piece (14) held by a connector body (15).

11. Tubular body according to Claim 10, **characterized in that** the earpiece (12) and the outer piece (14) are connected to the connector piece (15) by screw threads, the earpiece (12) and the outer piece (14) being provided with male threads and the connector piece (15) being provided with a female thread.

12. Tubular body according to Claim 1, **characterized in that** the tubular body (1) is made slip-proof on its exterior.

13. Tubular body according to Claim 12, **characterized in that** the roughening on the exterior of the tubular body (1) screw-thread-like in form.

14. Tubular body according to any one of the preceding claims, **characterized by** an equipment carrier tube (16) that is insertable into the tubular body (1).

## Revendications

1. Élément tubulaire pour la transmission de sons, **caractérisé en ce qu'**il comprend un élément tubulaire (1) dont une extrémité débouche à l'extérieur derrière le pavillon de l'oreille, entre l'os temporal au niveau du rocher et le pavillon de l'oreille, et dont l'autre extrémité débouche, du côté du conduit auditif, dans le conduit auditif et transmet les sons au tympan à son extrémité du côté du conduit auditif.

2. Élément tubulaire selon la revendication 1, **caractérisé en ce que** l'extrémité libre de l'élément tubulaire (1) peut être raccordée, derrière l'oreille, à l'ouverture de sortie des sons d'un appareil auditif à porter derrière l'oreille (11).

3. Élément tubulaire selon la revendication 1, **caractérisé en ce que** l'élément tubulaire (1) porte le microphone (3) au niveau de l'extrémité libre et l'écouteur (6) à l'extrémité située du côté du conduit auditif.

4. Élément tubulaire selon la revendication 3, **caractérisé en ce que** l'extrémité de l'élément tubulaire (1) portant le microphone (3) est prolongée jusqu'au bord antérieur du pavillon de l'oreille (7) et s'ouvre vers l'avant.

5. Élément tubulaire selon la revendication 3, **caractérisé en ce que** le l'élément tubulaire (1) ne porte que l'écouteur (6).

6. Élément tubulaire selon la revendication 2, **caractérisé en ce que** l'ouverture de sortie du son de l'appareil auditif à porter derrière l'oreille (11) est équipée d'un raccord (8) qui peut être assemblé à un élément tubulaire (1) disposé dans l'oreille du patient.

7. Élément tubulaire selon la revendication 2, **caractérisé en ce qu'**il comporte entre le raccord de sortie des sons (8) de l'appareil auditif (11) et un conduit acoustique (9) un manchon d'étanchéité (10) qui permet un raccord presque sans tension mais étanche aux ondes sonores entre la paroi du raccord de sortie des sons (8) et la paroi du conduit acoustique (9), par exemple de l'élément tubulaire (1) rétro-auriculaire.

8. Élément tubulaire selon la revendication 2, **caractérisé en ce que** le manchon d'étanchéité (10) est prévu du côté extérieur du raccord de sortie des sons (8).

9. Élément tubulaire selon l'une des revendications précédentes, **caractérisé en ce que** l'élément tubulaire (1) est fait de titane.

10. Élément tubulaire selon l'une des revendications précédentes, **caractérisé en ce que** l'élément tubulaire (1) est formé en trois parties, une partie d'oreille (12) et une partie extérieure (14) étant retenues par un élément de liaison (15).

11. Élément tubulaire selon la revendication 10, **caractérisé en ce que** la partie d'oreille (12) et la partie extérieure (14) sont reliées avec l'élément de liaison (15), la partie d'oreille (12) et la partie extérieure (14) étant pourvues d'un filetage extérieur et l'élément de liaison (15) d'un filetage intérieur.

12. Élément tubulaire selon la revendication 1, **caractérisé en ce que** l'élément tubulaire (1) est antidérapant sur sa face extérieure.

13. Élément tubulaire selon la revendication 12, **caractérisé en ce que** la rugosité sur la surface extérieure de l'élément tubulaire (1) est obtenue par une conformation à type de filetage.

14. Élément tubulaire selon l'une des revendications précédentes, **caractérisé en ce qu'**il comporte un tube support d'appareil (16) pouvant être introduit dans l'élément tubulaire (1).
